# EUROPÄISCHE PATENTANMELDUNG

(11) **EP 4 623 752 A1**
(43) Veröffentlichungstag der Anmeldung: **01.10.2025**
(21) Anmeldenummer: 25165881.1
(22) Anmeldetag: 25.03.2025
(51) Int. Cl.: A46B 5/06, A46B 3/04, A46D 9/02, A46D 3/00

(54) **VERFAHREN ZUR HERSTELLUNG EINER BÜRSTENMATTE UND BÜRSTENMATTE**

(30) Priorität: 26.03.2024 DE 102024108542
(71) Anmelder: August Mink GmbH & Co. KG, 73035 Göppingen (DE)
(72) Erfinder: Müller, Michael, 73312 Geislingen (DE)
(74) Vertreter: Patentanwälte Ruff, Wilhelm, Beier, Dauster & Partner mbB

(57) **Zusammenfassung**

Die Erfindung betrifft ein Verfahren zur Herstellung einer Bürstenmatte (1) umfassend eine Trägermatte (10) mit einem Faserbesatz (12), umfassend die Schritte: Bereitstellen eines befaserten Bürstenkörpers (2), wobei der Bürstenkörper (2) einen Grundkörper (20) mit einer Bündelbeborstung (22) umfassend eine Anzahl an Faserbündeln (220) mit jeweils mehreren von dem Grundkörper (2) abragenden Fasern (120) aufweist, und wobei freie Enden der Faserbündel (220) eine Bürstenoberfläche (24) bilden, Vergießen der Bürstenoberfläche (24) in einer Vergussmasse (4), Aushärten der Vergussmasse (4) zu der Trägermatte (10) und Durchtrennen der Fasern (120) zum Abtrennen des Grundkörpers (20) von der Trägermatte (10). Die Erfindung betrifft weiter eine entsprechend hergestellte Bürstenmatte, ein Zwischenprodukt sowie die Verwendung eines Zwischenprodukts zur Herstellung einer Bürstenmatte mit einem Faserbesatz.

## Beschreibung

### ANWENDUNGSGEBIET UND STAND DER TECHNIK

Die Erfindung betrifft ein Verfahren zur Herstellung einer Bürstenmatte umfassend eine Trägermatte mit einem Faserbesatz. Die Erfindung betrifft weiter eine entsprechend hergestellte Bürstenmatte, ein Zwischenprodukt sowie die Verwendung eines Zwischenprodukts zur Herstellung einer Bürstenmatte mit einem Faserbesatz.

Als Bürstenmatte oder Bürstenbelag wird im Zusammenhang mit der Anmeldung eine Trägermatte mit einem Faserbesatz bezeichnet, wobei der Faserbesatz insbesondere einzeln in die Trägermatte eingebrachte Fasern, auch als Einzelfasern bezeichnet, aufweist. Der Begriff "Matte" wird im Zusammenhang mit der Anmeldung für ein in einem unverformten Zustand in einer Ebene angeordnetes Bauteil aus einem steifen oder flexiblen Material verwendet. Ein Grundriss der Bürstenmatte ist je nach Anwendungsfall streifenförmig, rechteckig, mehreckig, rund, oval oder mit einer beliebigen Freiform gestaltet. Die Bürstenmatte umfasst in Ausgestaltungen eine Trägermatte aus einem flexiblen Material, welches ein Anbringen der Bürstenmatte an eine gekrümmte Oberfläche erlaubt. Die Bürstenmatte ist in Ausgestaltungen für eine Verwendung in eine an einen Anwendungsfall angepasste Freiform zuschneidbar.

Bürstenmatten sind für verschiedene Anwendungszwecke bekannt. Bürstenmatten, deren Fasern in einer Schrägstellung angeordnet sind, werden insbesondere in Fördereinrichtungen, wie Vibrationswendelförderern oder Linearförderern, eingesetzt. Durch eine Schwingungsanregung einer mit der Bürstenmatte bestückten Förderfläche werden Fördergüter in einer Förderrichtung bewegt. Die Bürstenmatte ist dabei derart angeordnet, dass freie Enden der Fasern in Förderrichtung weisen. Ein Schwingförderer mit einer Bürstenmatte ist beispielsweise aus DE2064584.

### AUFGABE UND LÖSUNG

Es ist eine Aufgabe der Erfindung ein Verfahren zur Herstellung einer Bürstenmatte umfassend eine Trägermatte mit einem Faserbesatz sowie eine entsprechend hergestellte Bürstenmatte zu schaffen.

Gemäß einem ersten Aspekt wird ein Verfahren zur Herstellung einer Bürstenmatte umfassend eine Trägermatte mit einem Faserbesatz geschaffen. Das Verfahren umfasst die Schritte a) Bereitstellen eines befaserten Bürstenkörpers, wobei der Bürstenkörper eine Grundkörper mit einer Bündelbeborstung umfassend eine Anzahl an Faserbündeln mit jeweils mehreren von dem Grundkörper abragenden Fasern aufweist, und wobei freie Enden der Faserbündel eine Bürstenoberfläche bilden, b) Vergießen der Bürstenoberfläche in einer Vergussmasse, c) Aushärten der Vergussmasse zu der Trägermatte und d) Durchtrennen der Fasern zum Abtrennen des Grundkörpers von der Trägermatte.

Das Verfahren erlaubt eine kostengünstige Herstellung einer Bürstenmatte mit einer Trägermatte und einem Faserbesatz aus Einzelfasern. Als Faserbesatz aus Einzelfasern wird dabei eine Gestaltung bezeichnet, bei welcher Fasern des Faserbesatzes jeweils einzeln in der Trägermatte befestigt sind. Im Unterschied dazu sind in dem befaserten Bürstenkörper die Fasern jeweils in Faserbündeln in dem Grundkörper befestigt.

Für eine Herstellung des befaserten Bürstenkörpers werden die Faserbündel in Ausgestaltungen in den Bürstenkörper eingestanzt. Zum Einstanzen werden dabei in Ausgestaltungen geeignete Klammern oder Anker verwendet, welche in die Faserbündel eingelegt werden. Der Grundkörper des Bürstenkörpers weist in Ausgestaltungen Bohrungen auf, in welche die Faserbündel eingestanzt werden. Der Grundkörper ist je nach Ausgestaltungen aus einem geeigneten Material. In Ausgestaltungen sind die nach dem Abtrennen des Grundkörpers von der Trägermatte an dem Grundkörper verbleibenden Reste der Faserbündel von dem Grundkörper lösbar, sodass der Grundkörper für eine nachfolgende Herstellung weiterer Bürstenmatten wiederverwendbar ist. In anderen Ausgestaltungen wird der Grundkörper mit den Resten der Faserbündel entsorgt und/oder einem Recyclingprozess zugeführt. Der befaserte Bürstenkörper ist dabei je nach Anwendungsfall unmittelbar vor einer Herstellung der Bürstenmatte oder zeitlich und/oder räumlich zu dieser getrennt herstellbar.

Ein Fasermaterial und/oder ein Faserdurchmesser sowie ein Gestaltung einer in Ausgestaltungen vorgesehenen Wellung der Faser sind je nach Anwendungsfall und Einsatzgebiet einer herzustellenden Bürstenmatte durch den Fachmann geeignet wählbar. In Ausgestaltungen sind die Fasern aus einem Kunststoff, beispielsweise jedoch nicht abschließend aus Polyamid, Polypropylen, Polyester, insbesondere Polybutylenterephthalat, und/oder Polyvinylchlorid. In Ausgestaltungen ist den Fasern ein Zusatz beigemengt, um Eigenschaften der Fasern zu verändern. Beispielsweise sind in Ausgestaltungen die Fasern aus einem elektrisch leitfähigen Kunststoff gefertigt. In anderen Ausgestaltungen sind die Fasern aus einem organischen Material und/oder aus Metall. In Ausgestaltungen sind alle Fasern aus einem einheitlichen Material. In anderen Ausgestaltungen sind Fasern aus unterschiedlichen Materialien in einzelnen oder allen Faserbündeln vorgesehen.

Die Vergussmasse bildet nach dem Aushärten die Trägermatte der Bürstenmatte. Ein Material der Vergussmasse und damit der Trägermatte ist je nach Anwendungsfall geeignet wählbar, sodass die Trägermatte eine für den Anwendungsfall geeignete Härte, Elastizität und/oder andere Eigenschaft aufweist. Bei der Vergussmasse handelt es sich beispielsweise, aber nicht beschränkend um ein zwei-Komponenten Polyurethanharz. Eine Schichtdicke der Vergussmasse ist je nach Anwendungsfall wählbar. In Ausgestaltungen erfolgt ein Vergießen in einer Vergussmasse mit einer Schichtdicke von ca. 2 mm bis ca. 4 mm.

An einer von dem Faserbesatz abgewandten Seite der Trägermatte kann in Ausgestaltungen eine weitere Schicht angebracht werden, beispielsweise eine die Trägermatte versteifende Schicht und/oder eine mit einer Schutzfolie abgedeckte Klebeschicht.

In einer Ausgestaltung erfolgt ein Durchtrennen der Fasern entsprechend einer Soll-Faserhöhe der hergestellten Bürstenmatte. In anderen Ausgestaltungen werden die durchtrennten Fasern in einem nachfolgenden Schritt auf eine Soll-Faserhöhe beschnitten. In Ausgestaltungen weisen alle durchtrennten Fasern die gleiche Soll-Faserhöhe auf. In anderen Ausgestaltungen variieren Soll-Faserhöhen der einzelnen Fasern, sodass eine Bürstenmatte mit einer gekrümmten Oberfläche geschaffen wird. Die freien Enden der durchtrennten Fasern können in Ausgestaltungen zusätzlich bearbeitet werden.

In einer Ausgestaltung wird die Trägermatte nach einem Trennen von dem Grundkörper auf einen Soll-Grundriss geschnitten, gesägt, gestanzt und/oder auf andere Weise besäumt.

In Ausgestaltungen des Verfahrens wird eine Bürstenmatte hergestellt, deren Fasern in einer Schrägstellung angeordnet sind. Zu diesem Zweck wird in Ausgestaltungen ein befaserter Bürstenkörper bereitgestellt, wobei die Faserbündel des befaserten Bürstenkörpers in einem Neigungswinkel α zu einer Flächennormalen des Grundkörper angeordnet sind, wobei 0° ≤ α ≤ 25°, insbesondere 12° ≤ α ≤ 20°. Durch Verwendung eines befaserten Bürstenkörpers mit in einem Neigungswinkel angeordneten Faserbündeln ist es möglich, eine Bürstenmatte mit schräg angestellten Fasern ohne elastische und/oder plastische Verformung der Fasern bei der Herstellung zu schaffen.

Wie oben beschrieben, werden die Faserbündel in Ausgestaltungen in Bohrungen des Grundkörpers des Bürstenkörpers eingesetzt. Die Bohrungen sind dabei in einem Winkel zwischen 0° und 25° gegenüber einer Flächennormalen in den Grundkörper eingebracht. Die mittels Vergießen mit der Trägermatte verbundenen Fasern weisen eine Schrägstellung auf. Ein Winkel der Schrägstellung gegenüber einer Flächennormalen der Trägermatte entspricht in einem Mittelwert zumindest annähernd dem Neigungswinkel α. Die Faserbündel fächern sich in Ausgestaltungen ausgehend von einem Verankerungspunkt konisch auf, sodass eine Schrägstellung einzelner Fasern von einem Mittelwert abweicht.

Die Bürstenmatten sind in Ausgestaltungen für eine Anwendung an einer Fördereinrichtung ausgelegt. Die Bürstenmatten werden dabei derart angebracht, dass freie Enden der schräg angeordneten Fasern in Förderrichtung weisen. Eine Fördergeschwindigkeit der Fördereinrichtung ist abhängig von einem Maß der Schrägstellung, wobei grundsätzlich eine Fördergeschwindigkeit mit einer Schrägstellung steigt. Ein Maß der Schrägstellung ist je nach Anwendungsfall geeignet wählbar. In Ausgestaltungen haben sich Schrägstellungen mit einem Winkel gegenüber einer Flächennormalen zwischen ca. 12° und ca. 20° als vorteilhaft erwiesen, insbesondere mit einer Schrägstellung mit einem Winkel von ca. 15°. Das Verfahren ist jedoch auch einsetzbar, um Bürstenmatten mit abweichenden Schrägstellungen herzustellen.

Mittels des Verfahrens sind Bürstenmatten mit verschiedenen Faserdichten herstellbar, wobei eine Faserdichte der hergestellten Bürstenmatte von einer Anordnung und/oder Höhe der Faserbündel des befaserten Grundkörpers abhängig ist.

In Ausgestaltungen wird für die Herstellung einer Bürstenmatte mit einem gleichmäßigen Faserbesatz ein befaserter Bürstenkörper bereitgestellt, wobei die Faserbündel des befaserten Bürstenkörpers auf Lücke versetzt an dem Grundkörper des Bürstenkörpers angeordnet sind. Als auf Lücke versetzt wird dabei eine Anordnung bezeichnet, bei welcher Faserbündel aus zwei parallelen Reihen nicht fluchtend, sondern zu einander versetzt angeordnet sind. Durch eine auf Lücke versetzte Anordnung der Faserbündel kann bei geeigneter Höhe der Faserbündel eine Bürstenoberfläche geschaffen werden, an welcher freie Ende der Fasern der Faserbündel zumindest im Wesentlichen gleichmäßig verteilt angeordnet sind. Eine entsprechende Bürstenoberfläche wird auch als homogene Bürstenoberfläche bezeichnet.

In Ausgestaltungen wird vor einem Vergießen die Bürstenoberfläche begradigt, wobei insbesondere freie Ende der Fasern für ein Begradigen beschnitten werden. Dadurch ist es möglich eine Trägermatte zu schaffen, in welcher Fasern zumindest im Wesentlichen gleichmäßig verteilt eingegossen sind.

Gemäß einem zweiten Aspekt wird eine Bürstenmatte umfassend eine Trägermatte mit einem Faserbesatz aus in der Trägermatte einzeln befestigten Fasern geschaffen, wobei die Bürstenmatte in einem oben beschriebenen Verfahren hergestellt ist. Die Bürstenmatte dient in Ausgestaltungen der Anwendung in einer Fördereinrichtung. Die Fasern sind zu diesem Zweck in Ausgestaltungen in einer Schrägstellung mit einem Winkel β zu einer Flächennormalen des Grundkörpers angeordnet, wobei 0° ≤ β ≤ 25°, insbesondere 12° ≤ β ≤ 20°.

Gemäß einem dritten Aspekt wird die Verwendung eines Zwischenprodukts zur Herstellung einer Bürstenmatte umfassend eine Trägermatte mit einem Faserbesatz geschaffen, wobei das Zwischenprodukt als befaserter Bürstenkörper gestaltet ist, wobei der Bürstenkörper eine Grundkörper mit einer Bündelbeborstung umfassend eine Anzahl an Faserbündeln mit jeweils mehreren von dem Grundkörper abragenden Fasern aufweist, und wobei freie Enden der Faserbündel eine Bürstenoberfläche bilden, und wobei die Bürstenoberfläche in einer Vergussmasse vergossen wird.

Die Verwendung des befaserten Grundkörpers erlaubt eine einfache und kostengünstige Herstellung der Bürstenmatte.

Ein Faserbesatz der herzustellenden Bürstenmatte ist je nach Anwendungsfall durch geeignete Wahl einer Anordnung und/oder einer Gestaltung der Faserbündel des Grundkörpers variierbar.

In Ausgestaltungen wird zur Herstellung einer Bürstenmatte mit schräg angestellten Fasern ein befaserter Bürstenkörper verwendet, wobei die Faserbündel des befaserten Bürstenkörpers in einem Neigungswinkel α zu dem Grundkörper angeordnet sind, wobei 0° ≤ α ≤ 25°, insbesondere 12° ≤ α ≤ 20°.

Alternativ oder zusätzlich wird in Ausgestaltungen zur Herstellung einer Bürstenmatte mit einem dichten Faserbesatz ein befaserter Bürstenkörper verwendet, wobei die Faserbündel des befaserten Bürstenkörpers auf Lücke versetzt an dem Grundkörper angeordnet sind.

In Ausgestaltungen wird ein befaserter Bürstenkörper verwendet, wobei sich die Faserbündel konisch auffächern. In Ausgestaltungen wird zur Herstellung einer Bürstenmatte einem gleichmäßigen Faserbesatz ein befaserter Bürstenkörper verwendet, bei welchem eine Länge der Faserbündel derart gewählt ist, dass freie Enden der Fasern der Faserbündel an der Bürstenoberfläche zumindest im Wesentlichen gleichmäßig verteilt angeordnet sind.

Gemäß einem vierten Aspekt wird ein Zwischenprodukt zur Herstellung einer Bürstenmatte umfassend eine Trägermatte mit einem Faserbesatz geschaffen, wobei das Zwischenprodukt als befaserter Bürstenkörper gestaltet ist, wobei der Bürstenkörper eine Grundkörper mit einer Bündelbeborstung umfassend eine Anzahl an Faserbündeln mit jeweils mehreren von dem Grundkörper abragenden Fasern aufweist, und wobei freie Enden der Faserbündel eine Bürstenoberfläche bilden, und wobei die Bürstenoberfläche in einer Vergussmasse vergossen ist.

Das Zwischenprodukt erlaubt eine einfache und kostengünstige Herstellung der Bürstenmatte, wobei insbesondere die Fasern zum Abtrennen des Grundkörpers von der ausgehärteten Vergussmasse durchtrennt werden. Die ausgehärtete Vergussmasse bildet die Trägermatte der Bürstenmatte.

Eine Schichtdicke der Vergussmasse ist je nach Anwendungsfall wählbar. In Ausgestaltungen erfolgt ein Vergießen in einer Vergussmasse mit einer Schichtdicke von ca. 2 mm bis ca. 4 mm.

An einer von dem Faserbesatz abgewandten Seite der Trägermatte kann in Ausgestaltungen eine weitere Schicht angebracht werden, beispielsweise eine die Trägermatte versteifende Schicht und/oder eine mit einer Schutzfolie abgedeckte Klebeschicht.

Ein Faserbesatz der herzustellenden Bürstenmatte ist je nach Anwendungsfall durch geeignete Wahl einer Anordnung und/oder einer Gestaltung der Faserbündel des Grundkörpers variierbar.

In Ausgestaltungen sind die Faserbündel des befaserten Bürstenkörpers in einem Neigungswinkel α zu dem Grundkörper angeordnet, wobei 0° ≤ α ≤ 25°, insbesondere 12° ≤ α ≤ 20°.

Alternativ oder zusätzlich sind in Ausgestaltungen die Faserbündel des befaserten Bürstenkörpers auf Lücke versetzt an dem Grundkörper angeordnet.

In Ausgestaltungen ist der befaserte Bürstenkörper derart gestaltet, dass sich die Faserbündel konisch auffächern. In Ausgestaltungen wird zur Herstellung einer Bürstenmatte einem gleichmäßigen Faserbesatz ein befaserter Bürstenkörper verwendet, bei welchem eine Länge der Faserbündel derart gewählt ist, dass freie Enden der Fasern der Faserbündel an der Bürstenoberfläche zumindest im Wesentlichen gleichmäßig verteilt angeordnet sind.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der schematischen Figuren erläutert sind. Dabei zeigen:
- Fig. 1: eine Bürstenmatte in einer Schnittansicht;
- Fig. 2: einen befaserten Bürstenkörper zur Herstellung der Bürstenmatte gemäß Fig. 1 in einer Draufsicht;
- Fig. 3: den befaserten Bürstenkörper gemäß Fig. 2 in einer Seitenansicht;
- Fig. 4: ein Detail des befaserten Bürstenkörpers gemäß Fig. 2;
- Fig. 5: einen Schritt eines Verfahrens zum Herstellen der Bürstenmatte gemäß Fig. 1 unter Verwendung des befaserten Bürstenkörpers gemäß Fig. 2 und
- Fig. 6: einen weiteren Schritt des Verfahren zum Herstellen der Bürstenmatte gemäß Fig. 1 unter Verwendung des befaserten Bürstenkörpers gemäß Fig. 2.

### DETAILLIERTE BESCHREIBUNG DER AUSFÜHRUNGSBEISPIELE

Fig. 1 zeigt schematisch in einer geschnittenen Seitenansicht eine Bürstenmatte 1 mit einer Trägermatte 10 und einem Faserbesatz 12 aus Einzelfasern. Fasern 120 des Faserbesatzes 12 sind dabei jeweils einzeln in der Trägermatte 10 befestigt. Die Fasern 120 weisen eine Schrägstellung mit einem Winkel β gegenüber einer Flächennormalen 100 der Trägermatte 10 auf. Der Winkel β liegt in Ausgestaltungen zwischen ca. 12° und ca. 20°.

Zur Herstellung der Bürstenmatte 1 gemäß Fig. 1 wird ein Zwischenprodukt in Form eines befaserten Bürstenkörpers 2 verwendet.

Fig. 2 und 3 zeigen schematisch einen befaserten Bürstenkörper 2 zur Herstellung der Bürstenmatte 1 gemäß Fig. 1 in einer Draufsicht bzw. einer Seitenansicht. Fig. 4 zeigt schematisch ein vergrößertes Detail des befaserten Bürstenkörpers 2. Der befaserte Bürstenkörper 2 umfasst einen Grundkörper 20 mit einer Bündelbeborstung 22. Die Bündelbeborstung weist eine Anzahl an Faserbündeln 220 mit jeweils mehreren von dem Grundkörper 20 abragenden Fasern 120 (s. Fig. 4) auf. Die freien Enden der Faserbündel 220 bilden eine Bürstenoberfläche 24.

Die Faserbündel 120 des befaserten Grundkörpers 2 sind in einem Neigungswinkel α zu einer Flächennormalen 200 des Grundkörpers 20 angeordnet, wobei 0° ≤ α ≤ 25°.

In Fig. 2 ist zur besseren Übersicht nur eine Anzahl an Faserbündeln 220 dargestellt. In Ausgestaltungen sind die Faserbündel 220 gleichmäßig verteilt über freie Oberfläche des Grundkörpers 2 angeordnet.

Wie in Fig. 2 erkennbar, sind in dem dargestellten Ausführungsbeispiel die Faserbündel 220 auf Lücke versetzt an dem Grundkörper 20 angeordnet. Dadurch ist eine gleichmäßige, dichte Anordnung der Faserbündel 220 an dem Grundkörper 20 möglich.

Wie in Fig. 4 schematisch dargestellt, fächern sich die einzelnen Faserbündel 220 ausgehend von einem Verankerungspunkt in Richtung der freien Enden konisch auf. Eine Länge der Faserbündel 220 ist dabei derart gewählt, dass die freien Enden der Fasern 120 der Faserbündel 220 an der Bürstenoberfläche 24 zumindest im Wesentlichen gleichmäßig verteilt angeordnet sind.

Zur Herstellung der Bürstenmatte 1 (vgl. Fig. 1) wird die Bürstenoberfläche 24 des Bürstenkörper 2 gemäß den Fig. 2 bis 4 in eine Vergussmasse 4 eingebracht und in dieser Vergossen.

Fig. 5 zeigt schematisch ein Vergießen der Bürstenoberfläche 24 in der Vergussmasse 4. Zur besseren Übersicht sind die einzelnen Fasern 120 in Fig. 5 nicht dargestellt.

Zum Vergießen wird der Bürstenkörper 2 in dem dargestellten Ausführungsbeispiel über Kopf, d.h. mit den freien Enden der Faserbündel 220 nach unten weisend, in die Vergussmasse 4 eingebracht. Dadurch wird verhindert, dass die Vergussmasse 4 in einem von der Vergussmasse abragenden Abschnitt der Faserbündel 220 zwischen die Fasern gelangt. Gleichzeitig kann durch die Anordnung eine ausreichende Eindringtiefe der Faserbündel 220 in die Vergussmasse 4 sichergestellt werden. Eine Schichtdicke der Vergussmasse liegt in Ausgestaltungen zwischen ca. 2 mm und ca. 4 mm.

Nach dem Vergießen wird die Vergussmasse ausgehärtet, wobei die ausgehärtete Vergussmasse 4 die Trägermatte 10 bildet.

Der Grundkörper 20 ist parallel zu der Vergussmasse 4 und damit zu der späteren Trägermatte 10 ausgerichtet. Die in der Trägermatte 10 vergossenen Fasern 120 weisen eine Schrägstellung auf, wobei ein Winkel β der Schrägstellung gegenüber der Flächennormalen 100 der Trägermatte zumindest im Wesentlichen gleich einem Neigungswinkel α der Faserbündel 220 zu einer Flächennormalen 200 des Grundkörpers 20 ist. Eine Schrägstellung der Fasern 120 an der Trägermatte 10 ist so ohne elastische und/oder plastische Verformung der Fasern 120 möglich.

Nach dem Aushärten werden die Fasern wie schematisch in Fig. 6 dargestellt zum Abtrennen des Grundkörpers 20 von der Trägermatte 10 durchtrennt.

Nachfolgend werden in Ausgestaltungen die durchtrennten Fasern 120 an der Trägermatte 10 auf eine Soll-Faserhöhe beschnitten.

Die so geschaffene Bürstenmatte 1 kann für eine Verwendung auf eine geeignete Freiform zugeschnitten werden.

Das Verfahren und/oder die Verwendung des befaserten Bürstenkörpers 2 als Zwischenprodukt erlauben eine kostengünstige Herstellung einer Bürstenmatte 1, insbesondere einer Bürstenmatte 1 mit schräg angeordneten Fasern 120 wie in Fig. 1 dargestellt.

Die Bürstenmatte 1 mit schräg angeordneten Fasern 120 ist beispielsweise in einer nicht dargestellten Fördereinrichtung einsetzbar, wobei freie Enden der Fasern 120 in Förderrichtung weisen.

## Patentansprüche

1. Verfahren zur Herstellung einer Bürstenmatte (1) umfassend eine Trägermatte (10) mit einem Faserbesatz (12), umfassend die Schritte:
- Bereitstellen eines befaserten Bürstenkörpers (2), wobei der Bürstenkörper (2) einen Grundkörper (20) mit einer Bündelbeborstung (22) umfassend eine Anzahl an Faserbündeln (220) mit jeweils mehreren von dem Grundkörper (2) abragenden Fasern (120) aufweist, und wobei freie Enden der Faserbündel (220) eine Bürstenoberfläche (24) bilden,
- Vergießen der Bürstenoberfläche (24) in einer Vergussmasse (4),
- Aushärten der Vergussmasse (4) zu der Trägermatte (10) und
- Durchtrennen der Fasern (120) zum Abtrennen des Grundkörpers (20) von der Trägermatte (10).

2. Verfahren nach Anspruch 1, **dadurch gekennzeichnet, dass** die durchtrennten Fasern (120) an der Trägermatte auf eine Soll-Faserhöhe beschnitten werden.

3. Verfahren nach Anspruch 1 oder 2, **dadurch gekennzeichnet, dass** die Trägermatte (10) auf einen Soll-Grundriss besäumt wird.

4. Verfahren nach Anspruch 1, 2 oder 3, **dadurch gekennzeichnet, dass** die Faserbündel (220) des befaserten Bürstenkörpers (2) in einem Neigungswinkel α zu einer Flächennormalen (200) des Grundkörpers (20) angeordnet sind, wobei 0° ≤ α ≤ 25°, insbesondere 12° ≤ α ≤ 20°.

5. Verfahren nach einem der Ansprüche 1 bis 4, **dadurch gekennzeichnet, dass** die Faserbündel (120) des befaserten Bürstenkörpers (2) auf Lücke versetzt an dem Grundkörper (20) angeordnet sind.

6. Verfahren nach einem der Ansprüche 1 bis 5, **dadurch gekennzeichnet, dass** vor einem Vergießen die Bürstenoberfläche (24) begradigt wird, wobei insbesondere freie Ende der Fasern (120) für ein Begradigen beschnitten werden.

7. Bürstenmatte umfassend eine Trägermatte (10) mit einem Faserbesatz (12) aus in der Trägermatte (10) einzeln befestigten Fasern (120), wobei die Bürstenmatte (1) in einem Verfahren nach einem der Ansprüche 1 bis 6 hergestellt ist, wobei insbesondere die Fasern (120) in einer Schrägstellung mit einem Winkel β zu einer Flächennormalen (100) des Grundkörpers (10) angeordnet sind, wobei 0° ≤ β ≤ 25°, insbesondere 12° ≤ β ≤ 20°.

8. Verwendung eines Zwischenprodukts zur Herstellung einer Bürstenmatte (1) umfassend eine Trägermatte (10) mit einem Faserbesatz (12), wobei das Zwischenprodukt als befaserter Bürstenkörper (2) gestaltet ist, wobei der Bürstenkörper (2) einen Grundkörper (20) mit einer Bündelbeborstung (22) umfassend eine Anzahl an Faserbündeln (220) mit jeweils mehreren von dem Grundkörper abragenden Fasern (120) aufweist, wobei freie Enden der Faserbündel (220) eine Bürstenoberfläche (24) bilden, und wobei die Bürstenoberfläche (24) in einer Vergussmasse (4) vergossen wird.

9. Verwendung nach Anspruch 8, **dadurch gekennzeichnet, dass** die Faserbündel (220) des befaserten Bürstenkörpers (2) in einem Neigungswinkel α zu einer Flächennormalen (200) des Grundkörpers (2) angeordnet sind, wobei 0° ≤ α ≤ 25°, insbesondere 12° ≤ α ≤ 20°.

10. Verwendung nach Anspruch 8 oder 9, **dadurch gekennzeichnet, dass** die Faserbündel (220) des befaserten Bürstenkörpers (2) auf Lücke versetzt an dem Grundkörper (20) angeordnet sind.

11. Verwendung nach Anspruch 8, 9 oder 10, **dadurch gekennzeichnet, dass** eine Länge der Faserbündel (220) des befaserten Bürstenkörpers (2) derart gewählt ist, dass freie Enden der Fasern (120) der Faserbündel (220) an der Bürstenoberfläche (24) zumindest im Wesentlichen gleichmäßig verteilt angeordnet sind.

12. Zwischenprodukts zur Herstellung einer Bürstenmatte (1) umfassend eine Trägermatte (10) mit einem Faserbesatz (12), wobei das Zwischenprodukt als befaserter Bürstenkörper (2) gestaltet ist, wobei der Bürstenkörper (2) einen Grundkörper (20) mit einer Bündelbeborstung (22) umfassend eine Anzahl an Faserbündeln (220) mit jeweils mehreren von dem Grundkörper abragenden Fasern (120) aufweist, wobei freie Enden der Faserbündel (220) eine Bürstenoberfläche (24) bilden, und wobei die Bürstenoberfläche (24) in einer Vergussmasse (4) vergossen ist.

13. Zwischenprodukt nach Anspruch 12, **dadurch gekennzeichnet, dass** die Faserbündel (220) des befaserten Bürstenkörpers (2) in einem Neigungswinkel α zu einer Flächennormalen (200) des Grundkörpers (2) angeordnet sind, wobei 0° ≤ α ≤ 25°, insbesondere 12° ≤ α ≤ 20°.

14. Zwischenprodukt nach Anspruch 12 oder 13, **dadurch gekennzeichnet, dass** die Faserbündel (220) des befaserten Bürstenkörpers (2) auf Lücke versetzt an dem Grundkörper (20) angeordnet sind.

15. Zwischenprodukt nach Anspruch 12, 13 oder 14, **dadurch gekennzeichnet, dass** eine Länge der Faserbündel (220) des befaserten Bürstenkörpers (2) derart gewählt ist, dass freie Enden der Fasern (120) der Faserbündel (220) an der Bürstenoberfläche (24) zumindest im Wesentlichen gleichmäßig verteilt angeordnet sind.
